# EUROPÄISCHE PATENTSCHRIFT

(11) **EP 1 777 042 B1**
(45) Veröffentlichungstag und Bekanntmachung des Hinweises auf die Patenterteilung: **20.08.2008**
(21) Anmeldenummer: 06122201.4
(22) Anmeldetag: 12.10.2006
(51) Int. Cl.: B25H 3/00, B25G 1/08

(54) **Vorrichtung zur Aufnahme von Bits**
Device for receiving bits
Dispositif pour le logement de lames de tournevis

(30) Priorität: 24.10.2005 DE 102005050805
(43) Veröffentlichungstag der Anmeldung: 25.04.2007
(73) Patentinhaber: Kwb Karl W. Burmeister GmbH & Co. KG, 28816 Stuhr (Seckenhausen) (DE)
(72) Erfinder: Klapperich, Leo, 56653, Wehr (DE)
(74) Vertreter: Eisenführ, Speiser & Partner

(56) Entgegenhaltungen:
- DE-U1- 9 205 315
- DE-U1- 29 602 607
- US-B1- 6 216 858
- US-B1- 6 405 865

## Beschreibung

Die Erfindung bezieht sich auf eine Vorrichtung zur Aufnahme von Bits, bestehend aus einer als Drehgriff nutzbaren und durch eine Kappe verschließbaren Halterung aus Kunststoff mit zwei zu der Drehachse der Halterung auf sich spiegelbildlich gegenüberliegenden Seiten nebeneinander angeordneten Aufnahmen für den Schaft von einsteckbaren Bits und aus einer im Bereich der Drehachse befindlichen Mulde mit einer sich nach außen in eine Hülse anschließenden, durchgehenden Stecköffnung für einen Magnethalter.

Eine derartige Vorrichtung ist aus der deutschen Gebrauchsmusterschrift 296 02 607 bekannt. Bei dieser bekannten Vorrichtung sind die beidseitig nebeneinander liegenden Aufnahmen für die Bits als durchgehende Öffnungen mit sechseckigem Querschnitt ausgebildet, was teilweise große Wandstärken und unerwünschte Materialanhäufungen und damit einen verhältnismäßig hohen Materialverbrauch mit sich bringt. Die Bits sind in den Öffnungen sehr weit einsteckbar, so dass sie von außen nicht mehr mit den Fingern erfasst werden können. Die den Magnethalter aufnehmende Hülse ist mit zwei sich diagonal gegenüberliegenden Schlitzen versehen, die die Hülse schwächen und nicht immer einen ausreichenden Halt für den Magnethalter gewährleisten. Schließlich kann sich die Kappe einerseits von der Halterung lösen und andererseits ist deren leichte Abnahme von der Halterung nicht ausreichend sichergestellt.

Der Erfindung liegt deshalb die Aufgabe zugrunde, die bekannte Vorrichtung zur Aufnahme von Bits so weiter zu bilden, dass der Materialverbrauch verringert und die Aufnahme, der Halt und die Entnahme der Bits verbessert wird. Zusätzlich soll auch der Halt des Magnethalters in der Hülse und der Kappe auf der Halterung erhöht werden und die Kappe leichter von der Halterung abgenommen werden können.

Zur Lösung der zuerst genannten Aufgabe wird gemäß der Erfindung bei einer Vorrichtung der eingangs genannten Vorrichtung vorgeschlagen, dass die Aufnahmen für die Bits durch eine gemeinsame, untere Tragplatte mit Öffnungen und seitlich begrenzenden Rippen gebildet und oben durch eine federnde Zunge abgedeckt sind.

Durch eine solche Formgebung werden unnötig dicke Wandstärken und damit verbundene Materialanhäufungen vermieden, was eine Materialreduzierung von annähern 25% mit sich bringt. Die Bits sind in den einzelnen Aufnahmen unabhängig von Fertigungstoleranzen besser gehalten und können auch leichter entnommen werden.

Weitere Merkmale einer Vorrichtung gemäß der Erfindung sind in den Patentansprüchen 2 bis 8 offenbart.

Die Erfindung sowie weitere Vorteile derselben werden nachfolgend anhand eines in einer Zeichnung dargestellten Ausführungsbeispieles näher erläutert.

In dieser Zeichnung ist eine Vorrichtung in perspektivischer Darstellung zur Aufnahme von Bits 1, die im gezeichneten Ausführungsbeispiel maximal sechs Bits 1 aufnehmen kann. Bedarfsweise können es auch weniger oder mehr Bits 1 sein. Zur besseren Deutlichkeit sind jeweils mit Abstand von einer einstückig aus Kunststoff gefertigten Halterung 2 nur zwei Bits 1 in der Zeichnung eingezeichnet. Die Halterung 2 besteht aus einer Grundplatte 3 und einer Deckplatte 4, die beide eine etwa ovalförmige Grundfläche besitzen. Zwischen der Grundplatte 3 und der Deckplatte 4 befindet sich eine Tragplatte 5, in deren mittleren Bereich eine Mulde 6 eingeformt ist, die sich über den gesamten Bereich zwischen Grundplatte 3 und Deckplatte 4 erstreckt. Zusätzlich weist die Grundplatte 3 eine Aussparung 7 auf, die ein Einschieben eines Magnethalters 8 von unten in die Mulde 6 ermöglicht. Der Magnethalter 8 ist dabei, ebenfalls von unten, mit seinem als Sechskant ausgebildeten Ein-spannschaft 8a in eine Sechskantöffnung 9 einer Hülse 10 einsteckbar, die an der Oberseite der Deckplatte 4 ausgebildet ist.

Der Hülse 10 sind zwei sich diametral gegenüberliegende, verhältnismäßig dünne Rippen 11 zugeordnet, in deren Bereich sich in diesem Ausführungsbeispiel fünf um die Hülse 10 umlaufende, ebenfalls dünne Rippen 12 befinden. Die Rippen 11 und 12 verleihen der Hülse 10 eine verhältnismäßig hohe Stabilität, so dass deren Wanddicke zur Werkstoffeinsparung relativ dünn sein kann. Die Hülse 10 weist in ihrem in der Zeichnung rückseitigen Bereich zwei in axialer Richtung mit Abstand parallel zueinander verlaufende Schlitze 13 auf, zwischen denen eine federnde Zunge 14 ausgebildet ist. Diese federnde Zunge 14 besitzt an ihrem inneren und äußeren Ende einen nasenartigen Vorsprung 15. Durch die federnde Zunge 14 mit dem nasenartigen Vorsprung 15 wird erreicht, dass der Magnethalter 8, wenn er aus seiner gezeichneten Position mit seinem sechseckigen Schaft 8a in die Sechskantöffnung 9 eingesteckt wird, dort gut und sicher gehalten ist. Gleiches gilt aber auch dann, wenn der Magnethalter 8 mit seinem Schaft 8a von der bereits beschriebenen Mulde 6 aus in die durchgehende Sechskantöffnung 9 eingeschoben wird.

Wie bereits weiter oben erwähnt, kann die Halterung 2 im gezeichneten Ausführungsbeispiel maximal sechs Bits 1 aufnehmen. Dazu sind auf der Tragplatte 5 der Halterung 2 zu beiden Seiten der Mulde 6 jeweils drei nebeneinander liegende Aufnahmen 16 geformt, die einstückig mit der Tragplatte 5 ausgebildet sind. Jede Aufnahme 16 wird durch zwei mit Abstand voneinander parallel zueinander verlaufende Rippen 17 gebildet, die senkrecht von der oberen Fläche der Tragplatte 5 nach oben ragen. Diese Rippen 16 geben dem Einspannschaft 18 eines Bits 1 eine seitliche Führung. Jede Aufnahme 16 besitzt ferner eine L-förmige Zunge 19, die sich mit ihrem kürzeren Schenkel 19a an die Tragplatte 5 anschließt, während der längere Schenkel 19b mit Abstand parallel zur oberen Fläche der Tragplatte 5 verläuft. Die L-förmige Zunge 19 weist ihrem freien Ende an der gegen die Tragplatte 5 gerichteten Seite einen nasenartigen Vorsprung 19c auf. Durch den kürzeren Schenkel 19a der L-förmigen Zunge 19 wird einerseits die Einstecktiefe eines Bits 1 in die Aufnahme 16 begrenzt, während andererseits der längere Schenkel 19b mit seinem nasenartigen Vorsprung 19c der Zunge 19 die Lage und damit einen guten Halt eines Bits 1 in der Aufnahme 16 sicherstellt. Ferner ist im Bereich jeder Aufnahme 16 ist in der Tragplatte 5 eine Öffnung 20 vorgesehen.

Es ist vorteilhaft, wenn die nach außen gerichtete, freie Fläche der Grundplatte 3 vollkommen eben ausgebildet ist. Dadurch ist es möglich, die Halterung 2 mit oder ohne Bits 1 senkrecht auf einer ebenen, horizontalen Fläche abzustellen.

Der Bereich der Tragplatte 5 und damit der Bereich, in dem sich die eingesteckten Bits 1 befinden, kann durch eine Kappe 21 abgedeckt werden, die von der Grundplatte 3 aus über die Tragplatte 5 aufgeschoben wird, die mit ihrem freien, umlaufenden Rand 22 an der Deckplatte 4 zum Anliegen kommt und die aus einem durchsichtigen Kunststoff bestehen kann. An den beiden längeren Seiten des umlaufenden Randes 22 ist jeweils eine Rippe 23 ausgeformt, die in entsprechende Nuten 24 einrasten können, die an der Deckplatte 4 ausgebildet sind. Dadurch ist die Kappe 21 in ihrer aufgesteckten Lage sicher auf der Halterung 2 gehalten. Für das Abnehmen der vorzugsweise einen ovalen Querschnitt aufweisenden Kappe 21 von der Halterung 2 sind an jeder schmalen Außenseite der Kappe 21 Griffrippen 25 vorgesehen. Durch eine Druck auf die mittels zwei Fingern auf die sich gegenüberliegenden Griffrippen 25 bewegen sich die Rippen 23 der Kappe 21 aus den ihnen zugeordneten Nuten 24 an der Deckplatte 4, so dass jetzt die Kappe 21 leicht abgezogen werden kann. Durch die weiter oben erwähnten Rippen 11 und 12 an der Hülse 10 wird die Griffigkeit beim Abziehen der Kappe 21 erhöht.

Die beschriebene Ausgestaltung der Halterung 2, insbesondere aber die Ausgestaltung der Aufnahmen 16 ergibt eine erhebliche Reduzierung des Gewichts der Halterung 2 und damit eine nicht unbeträchtliche Materialersparnis. Die Handhabung der Vorrichtung wird darüber hinaus erleichtert.

## Patentansprüche

1. Vorrichtung zur Aufnahme von Bits, bestehend aus einer als Drehgriff nutzbaren und durch eine Kappe verschließbaren Halterung aus Kunststoff mit zwei zu der Drehachse der Halterung auf sich spiegelbildlich gegenüberliegenden Seiten nebeneinander angeordneten Aufnahmen für den Schaft von einsteckbaren Bits und aus einer im Bereich der Drehachse befindlichen Mulde mit einer sich nach außen in eine Hülse anschließenden, durchgehenden Stecköffnung für einen Magnethalter,
**dadurch gekennzeichnet, dass** die Aufnahmen (16) für die Bits (1) durch eine gemeinsame, untere Tragplatte (5) mit Öffnungen (20) und seitlich begrenzenden Rippen (17) gebildet und oben durch eine federnde Zunge (19) abgedeckt sind.

2. Vorrichtung nach Anspruch 1, **dadurch gekennzeichnet, dass** jede Zunge (19) an ihrem freien Ende eine gegen den Schaft (18) eines Bits (1) anliegenden, nasenartigen Vorsprung (19c) aufweist.

3. Vorrichtung nach Anspruch 1 oder 2, **dadurch gekennzeichnet, dass** der Hülse (10) äußere, radial verlaufende Verstärkungsrippen (11) zugeordnet sind.

4. Vorrichtung nach Anspruch 3, **dadurch gekennzeichnet, dass** die Hülse (10) mit den radial verlaufenden Verstärkungsrippen (11) von umlaufenden Verstärkungsrippen (12) umschlossen ist.

5. Vorrichtung nach mindestens einem der Ansprüche 1 bis 4, **dadurch gekennzeichnet, dass** in der Wandung der Hülse (10) eine federnde Zunge (14) ausgebildet ist.

6. Vorrichtung nach mindestens einem der Ansprüche 1 bis 5,
**dadurch gekennzeichnet, dass** die Zunge (14) der Hülse (10) an ihrem freien Ende einen gegen den Schaft (8a) des Magnethalters (8) anliegenden, nasenartigen Vorsprung aufweist.

7. Vorrichtung nach Anspruch 6,
**dadurch gekennzeichnet, dass** die Kappe (21) in ihrem inneren Randbereich mit mindestens einer Rippe (22) versehen ist und die Halterung (2) eine entsprechende, die Rippe (22) aufnehmende Nut (24) besitzt.

8. Vorrichtung mindestens nach Anspruch 7,
**dadurch gekennzeichnet, dass** an den inneren Randbereich der sich gegenüberliegenden Längsseiten der Kappe (21) jeweils eine Rippe (22) vorgesehen ist und die Halterung (2) zwei entsprechende Nuten besitzt.

9. Vorrichtung nach mindestens einem der Ansprüche 1 bis 8
**dadurch gekennzeichnet, dass** die Kappe (21) aus klarem Kunststoff besteht.

10. Vorrichtung nach mindestens einem der Ansprüchen 1 bis 9
**dadurch gekennzeichnet, dass** die Kappe (21) mit äußeren Griffrippen (25) versehen ist.

11. Vorrichtung nach mindestens einem der Ansprüchen 1 bis 10
**dadurch gekennzeichnet, dass** die Kappe (21) einen ovalen Querschnitt besitzt.

12. Vorrichtung nach mindestens einem der Ansprüchen 10 oder 11,
**dadurch gekennzeichnet, dass** die Griffrippen (25) an den sich gegenüberliegen, schmalen Seiten der Kappe (21) ausgebildet sind.

## Claims

1. Device for receiving bits, consisting of a plastics material mount which can be used as a rotary handle and can be closed by a cap, with two sockets, which are arranged next to one another on sides which oppose one another in a mirror-inverted manner relative to the axis of rotation of the mount, for the shank of insertable bits and of a trough which is located in the region of the axis of rotation, with a continuous plug-in opening, which outwardly adjoins a sleeve, for a magnet holder,
**characterised in that** the sockets (16) for the bits (1) are formed by a common lower support plate (5) with openings (20) and laterally delimiting ribs (17) and are covered at the top by a resilient tongue (19).

2. Device according to Claim 1, **characterised in that** each tongue (19) has at its free end a lug-like projection (19c) resting against the shank (18) of a bit (1).

3. Device according to Claim 1 or 2, **characterised in that** outer radially extending reinforcement ribs (11) are associated with the sleeve (10).

4. Device according to Claim 3, **characterised in that** the sleeve (10) is surrounded by the radially extending reinforcement ribs (11) of peripheral reinforcement ribs (12).

5. Device according to at least one of Claims 1 to 4, **characterised in that** a resilient tongue (14) is configured in the wall of the sleeve (10).

6. Device according to at least one of Claims 1 to 5, **characterised in that** the tongue (14) of the sleeve (10) has at its free end a lug-like projection resting against the shank (8a) of the magnet holder (8).

7. Device according to Claim 6, **characterised in that** the cap (21) is provided in its inner edge region with at least one rib (22) and the mount (2) has a corresponding groove (24) receiving the rib (22).

8. Device at least according to Claim 7, **characterised in that** a respective rib (22) is provided at the inner edge region of the opposing longitudinal sides of the cap (21) and the mount (2) has two corresponding grooves.

9. Device according to at least one of Claims 1 to 8, **characterised in that** the cap (21) is made of clear plastics material.

10. Device according to a least one of Claims 1 to 9, **characterised in that** the cap (21) is provided with outer gripping ribs (25).

11. Device according to at least one of Claims 1 to 10, **characterised in that** the cap (21) has an oval cross section.

12. Device according to at least one of Claims 10 or 11, **characterised in that** the gripping ribs (25) are configured on the opposing narrow sides of the cap (21).

## Revendications

1. Dispositif pour le logement d'embouts de vissage, constitué d'un élément de support en matière plastique qui peut être utilisé en tant que poignée rotative et être fermé par un capuchon, et qui comporte deux logements agencés côte à côte sur des côtés opposés de manière symétrique inverse par rapport à l'axe de rotation de l'élément de support et destinés à la queue d'embouts de vissage enfichables, ainsi que d'une cavité qui se trouve dans la zone de l'axe de rotation et se poursuit vers l'extérieur par une douille tout en étant traversée par une ouverture d'emmanchement continue pour un support magnétique,
**caractérisé en ce que** les logements (16) pour les embouts de vissage (1) sont formés par une plaque de support (5) inférieure, commune, comportant des ouvertures (20) et des nervures (17) de délimitation latérale, et sont recouverts sur le dessus par une languette élastique (19).

2. Dispositif selon la revendication 1, **caractérisé en ce que** chaque languette (19) présente à son extrémité libre, une protubérance (19c) en forme de talon, qui s'applique contre la queue (18) d'un embout de vissage (1) .

3. Dispositif selon la revendication 1 ou 2, **caractérisé en ce qu'**à la douille (10) sont associées des nervures de renfort (11) extérieures, qui s'étendent radialement.

4. Dispositif selon la revendication 3, **caractérisé en ce que** la douille (10) avec les nervures de renfort (11) s'étendant radialement, est entourée par des nervures de renfort périphériques (12).

5. Dispositif selon l'une au moins des revendications 1 à 4, **caractérisé en ce que** dans la paroi de la douille (10) est formée une languette élastique (14).

6. Dispositif selon l'une au moins des revendications 1 à 5, **caractérisé en ce que** la languette (14) de la douille (10) présente à son extrémité libre, une protubérance en forme de talon s'appliquant contre la queue (8a) du support magnétique (8).

7. Dispositif selon la revendication 6, **caractérisé en ce que** le capuchon (21) est pourvu au niveau de sa zone de bordure intérieure, d'au moins une nervure (22) et l'élément de support (2) possède une rainure (24) correspondante, qui reçoit la nervure (22).

8. Dispositif selon au moins la revendication 7, **caractérisé en ce qu'**au niveau de la zone de bordure intérieure de chacun des côtés longitudinaux mutuellement opposés du capuchon (21), est respectivement prévue une nervure (22), et l'élément de support (2) possède deux rainures correspondantes.

9. Dispositif selon l'une au moins des revendications 1 à 8, **caractérisé en ce que** le capuchon (21) est réalisé en une matière plastique claire ou transparente.

10. Dispositif selon l'une au moins des revendications 1 à 9, **caractérisé en ce que** le capuchon (21) est pourvu de nervures de préhension (25) extérieures.

11. Dispositif selon l'une au moins des revendications 1 à 10, **caractérisé en ce que** le capuchon (21) possède une section transversale de forme ovale.

12. Dispositif selon l'une au moins des revendications 10 ou 11, **caractérisé en ce que** les nervures de préhension (25) sont formées sur les côtés étroits mutuellement opposés du capuchon (21).
